# FASCICULE DE BREVET EUROPEEN

(11) **EP 0 045 758 B1**
(45) Date de publication et mention de la délivrance du brevet: **27.06.1984**
(21) Numéro de dépôt: 81900431.8
(22) Date de dépôt: 17.02.1981
(51) Int. Cl.: D03C 13/00

(54) **MECANIQUE DE COMMANDE DE LEVEE DES FILS DE CHAINE D'UN METIER A TISSER ET METIER A TISSER COMPORTANT UNE TELLE MECANIQUE**
VORRICHTUNG ZUM HEBEN DER KETTFÄDEN IN EINEM WEBSTUHL UND MIT EINER SOLCHEN VORRICHTUNG AUSGERÜSTETER WEBSTUHL
MECHANICAL CONTROL FOR THE SHEDDING OF WARP ENDS OF A LOOM AND LOOM COMPRISING SUCH MECHANICAL CONTROL

(30) Priorité: 18.02.1980 MC 1432
(43) Date de publication de la demande: 17.02.1982
(73) Titulaire: VERDOL S.A., F-69643 Caluire Cedex (FR)
(72) Inventeur: ARVAI, Tibor, Monte-Carlo (MC)
(74) Mandataire: Karmin, Roger
(86) Numéro de dépôt international: FR8100018
(87) Numéro de publication internationale: WO8102312

## Description

La présente invention concerne une mécanique pour métier à tisser industriel apte à réaliser des tissus façonnés, comme peut le faire un métier de Jacquard, dans lequel on déroule progressivement pas à pas une nappe de fils de chaîne parallèles, on souléve à chaque pas certains des fils de chaîne choisis par des moyens de programmation en fonction du motif coloré ou de l'armure de tissu à réaliser, on fait passer un fil de trame entre les fils de chaîne soulevés et les fils de chaîne non soulevés de la nappe, on rabaisse les fils ou certains des fils soulevés et on plaque au moyen d'un peigne de tissage le fil de trame ainsi passé contre les autres fils de trame déjà tissés, c'est-à-dire contre le front du tissu déjà réalisé que pendant ce temps on enroule sur une bobine ou ensouple à mesure de l'avance pas à pas du programme de tissage.

Ce type de métier à tisser pour tissus façonnés a un très grand intérêt car il permet de fabriquer des tissus d'une variété infinie tant en ce qui concerne la texture ou armure du tissu qu'en ce qui concerne le décor qui est réalisé par le seul jeu des entrecroisements savamment étudiés des fils de trame et des fils de chaîne. Tout le problème de la réalisation d'un motif réside à chaque pas de tissage dans le choix de ceux des fils de chaîne qu'il faut soulever avant le passage d'un fil de trame déterminé.

Pour ne pas être limité en précision dans la réalisation d'un dessin, notamment d'un dessin coloré, il faut théoriquement être capable de soulever individuellement n'importe lequel ou lesquels des fils de chaîne pour le passage d'un fil de trame, et c'est d'ailleurs là le principe de base de l'invention de Jacquard. Mais dans la pratique, les tissages doivent pouvoir être très serrés, ce qui amène à avoir un espacement entre fils de chaîne tellement petit que l'on ne peut faire autrement que de soulever plusieurs fils à la fois même si l'on augmente l'espacement des fils de chaîne à l'endroit du passage du fil de trame ou si l'on réalise l'équivalent d'une augmentation d'espacement des fils de chaîne en soulevant ceux-ci par des fils de levée tendus en oblique, allant en divergeant vers le haut. En effet, les fils de chaîne doivent être soulevés par des mécanismes dont l'encombrement n'a jamais pu jusqu'à maintenant être réduit jusqu'à correspondre à un tissage aussi serré qu'on le voudrait, tout en permettant de tisser un motif sur de grandes largeurs (la présente invention cherche typiquement à réaliser une largeur de tissu de 140 cm ou plus à 10 fils au millimètre, ce qui n'a jamais été réussi auparavant, dans le but de fabriquer par exemple des tissus d'ameublement à décor panoramique plutôt qu'un décor répété plusieurs fois dans une largeur de tissu comme on le fait actuellement).

On a déjà proposé antérieurement par exemple dans le document US-A-2 558 284, de réaliser des dispositifs d'actionnement individuels des fils de levée placés côte-à-côte, mais la structure de l'ensemble ne permet pas de fabriquer un tissu à texture serrée.

Il en est de même avec les documents FR-A-2 156 369 et US-A-2 136 010.

De plus dans le premier de ces deux documents on ne retrouve pas une commande positive de soulèvement des fils de levée. Dans le document américain US-A-62 136 090 on a affaire a une pluralité de bras soulevant ou abaissant les fils de levée à partir d'une position neutre. Un bras ne peut pas être assimilé à une poulie car la distance entre l'axe géométrique du chaque fil de levée au repos et le centre d'articulation des bras correspondant change aux deux positions angulaires extrêmes de ce bras tandis qu'elle reste invariable dans le cas de la poulie.

Pour réaliser cette performance ainsi que d'autres, la présente invention propose une mécanique pour métier à tisser du type décrit précédemment, c'est-à-dire comportant un système d'avance d'une pluralité de fils de chaîne disposés en nappe, un système de levée sélective de fils de chaîne choisis, couplé à des moyens de programmation du choix des fils de chaîne à lever, et un système d'insertion de fil de trame entre fils de chaîne soulevés et fils de chaîne non soulevés, le système de levée de fils de chaîne comportant une pluralité de fils de levée (un par fil de chaîne) qui sont des fils tendus sensiblement perpendiculairement à la nappe de fils de chaîne, chaque fil de levée comportant une boucle ou maille dans laquelle passe un fil de chaîne de sorte que le fil de chaîne peut être soulevé par traction sur une extrémité du fil de levée correspondant.

Selon l'invention, chaque fil de levée s'enroule dans la gorge d'une poulie respective pourvue de moyens de déplacement individuels pour la faire tourner d'un angle correspondant à la hauteur de levée désirée du fil dont l'extrémité est fixée dans la gorge, ces moyens étant disposés du côté opposé au côté où le fil de levée est fixé sur la poulie par rapport au plan vertical passant par l'axe de cette dernière, les poulies étant disposées en rangées étagées en hauteur au-dessus de la nappe de fils de chaîne les rangées successives étant décalées légèrement, progressivement d'un étage à l'autre.

On note que le décalage des rangées successives est réalisé dans la direction parallèle aux fils de chaîne.

Les moyens de déplacement propres à chaque fil et chaque poulie sont donc rejetés en arrière de la poulie par rapport au côté d'arrivée du fil de levée de sorte qu'ils ne provoquent pas en encombrement de mécanisme de levée au-dessus des fils de levée, à l'aplomb des mailles de levée des fils de chaîne comme c'était le cas pour les mécaniques connues jusqu'à maintenant.

Les poulies d'une rangée ont leur côté d'arrivée de fil de levée immédiatement en retrait du côté d'arrivée de fil de levée des poulies de la rangée immédiatement au-dessus, de sorte qu'il n'y a pas de risque d'interférence des divers fils de levée entre eux et avec les poulies ou leurs moyens de mise en rotation (les côtés d'arrivée de fil de levée constituant par ailleurs les extrémités ultimes de chaque ensemble d'une poulie et de son moyen de déplacement respectif). On augmente ainsi à volonté la densité des fils de chaîne en multipliant le nombre de rangées superposées et décalées de poulies accolées.

Pour améliorer encore, on prévoit même la possibilité d'avoir deux séries de rangées se faisant face, c'est-à-dire qu'en vis-à-vis des rangées superposées déjà décrites on dispose une série d'autres rangées superposées et décalées mais tournées en sens inverse des premières, c'est-à-dire que les côtés d'arrivée de fil de levée des poulies de la première série font face aux côtés d'arrivée des fils de levée des poulies de l'autre série, sans aucun objet dans l'intervalle entre les deux séries (sinon les fils de levée eux-mêmes). Tout à fait en haut, les poulies en vis à vis sont proches les unes des autres. Plus on descend plus elles s'écartent progressivement puisque les décalages progressifs entre rangées sont en sens inverse pour les deux séries, et entre elles passent les fils de levée descendant des poulies des étages plus élevés.

Pour fixer les idées, avec deux séries de 25 rangées de 280 poulies chacune, on atteint une densité de 14 000 fils sur 140 cm avec des poulies à un pas d'environ 4,5 mm ce qui est parfaitement réalisable.

Selon une autre caractéristique particulièrement avantageuse de l'invention, visant à réduire l'énergie déployée à chaque pas pour soulever tous les fils de chaîne sélectionnés, on prévoit un moyen d'entraînement commun pour plusieurs poulies (en pratique un arbre tournant pour toutes les poulies d'une rangée), et un moyen de couplage et découplage individuel entre chaque poulie et le moyen d'entraînement, apte à autoriser ou non la mise en rotation de la poulie respective en vue de la levée d'un fil de chaîne, l'ensemble des moyens de couplage et découplage étant commandé par les moyens de programmation.

Ainsi, seules sont entraînées les poulies des fils à soulever et on ne dépense pas d'énergie pour mouvoir une lourde mécanique commune à tous les fils de levée comme c'était le cas dans les anciens métiers Jacquard.

Le moyen de couplage et découplage individuel est apte à provoquer une rotation de la poulie soit dans un premier sens jusqu'à une position de levée de fil de chaîne, soit dans le sens opposé jusqu'à une position de retour de fil de chaîne, le choix étant fait par les moyens de programmation.

Selon une caractéristique avantageuse, un système de positionnement bistable de la poulie est prévu pour la maintenir dans celle des positions angulaires où elle a été mise à la suite d'un actionnement du moyen de couplage, seul un nouvel actionment de ce dernier, dans un sens de déplacement de la poulie vers l'autre position angulaire étant susceptible de provoquer une rotation de la poulie.

Ce système de positionnement bistable comprend au moins deux crans ou ergots de positionnement de la poulie, ou de parties liées à la rotation de la poulie, ces crans ou ergots coopérant avec un bâti fixe pour définir les deux positions angulaires stables de la poulie, et un moyen de friction agissant entre le bâti et la poulie ou les parties liées à la rotation de la poulie.

Dans un mode d'exécution préférentiel, le moyen de couplage comprend un bras de poussée subissant un mouvement de va-et-vient avec une possibilité d'oscillation dans un sens transversal à la direction de va-et-vient, un moyen de déviation du bras, actionnable par les moyens de programmation étant prévu pour orienter la direction de déplacement du bras, deux surfaces de poussée étant prévues, en regard d'une extrémité du bras de poussée, ces surfaces étant liées à la rotation de la poulie d'une manière telle que la poulie tourne dans un sens lorsque le bras de poussée repousse la première surface de poussée et qu'elle tourne dans l'autre sens lorsque le bras repousse la seconde surface de poussée.

Les surfaces de poussée peuvent être situées chacune à l'extrémité d'une biellette respective dont l'autre extrémité est liée à la poulie, cette autre extrémité étant située d'un côté de l'axe de la poulie pour l'une des biellettes et diamétralement opposée pour l'autre biellette.

Les biellettes comportent à cette autre extrémité une crémaillère coopérant avec un pignon denté au centre de la poulie, les deux crémaillères étant diamétralement opposées par rapport à l'axe de la poulie et du pignon, et les biellettes étant montées à coulissement, sensiblement dans la direction générale de va-et-vient du bras de poussée, par rapport à un bâti fixe portant l'axe de la poulie.

En ce qui concerne le moyen de déviation du bras de poussée, il comprend de préférence une lame solidaire de l'armature mobile d'un électro- aimant, cette lame présentant à une extrémite une surface biseautée et étant susceptible de prendre, selon que l'électro-aimant est actionné ou non, deux positions dont l'une au moins amène la surface biseautée sur le trajet d'une pièce solidaire du bras de poussée pour dévier en conséquence le mouvement de ce dernier.

On prévoit enfin que le bras de poussée est soumis à l'action d'un ressort agissant dans la direction transversale d'oscillation du bras pour le ramener dans une position correspondant à l'une des deux directions de déplacement de son extrémité. Les moyens d'entraînement du bras de poussée comportent de préférence un arbre qui tourne en permanence et qui porte un regard du bras de poussée un pignon à denture interrompue engrenant avec une crémaillère ménagée sur le bras, un ressort de rappel servant à le ramener à une position initiale après chaque déplacement de ce bras par les moyens d'entraînement. L'arbre tournant entraîne en principe plusieurs bras de poussée correspondant chacun à une poulie et l'arbre comporte alors de pignons à denture interrompue en regard de chaque bras de poussée ou bien il est cannelé sur une longueur correspondant à plusieurs bras de poussée.

D'autres caractéristiques et avantages de l'invention apparaîtront à la lecture de la description détaillée qui suit et qui est faite en référence aux dessins annexés dans lesquels:
Fig. 1 représente une vue générale en perspective d'un métier à tisser.
Fig. 2 représente une vue schématique transversale montrant l'introduction d'un fil de trame entre les fils de chaîne.
Fig. représente le mécanisme d'accrochage et de levée de fil de chaîne individuel selon l'invention.
Fig.4 représente une coupe transversale d'une poulie du mécanisme selon l'invention.
Fig. 5 représente la juxtaposition en un module compact d'une série de poulies de levée de fils de chaîne.
Fig.6 représente en coupe longitudinale un élément de mécanisme de levée de fil de chaîne selon l'invention.
Fig. 7 représente une vue de dessus de plusieurs éléments de mécanisme tels que celui de la fig. 6, juxtaposés pour former un module.
Fig. 8 représente schématiquement le mouvement d'avance d'un bras de poussée agissant sur une poulie déterminée, avec l'action de déviation par électro-aimant de ce bras de poussée.
Fig. 9 représente la disposition superposée avec décalage longitudinal des éléments de mécanisme de levée de fils de chaîne.

Pour faire comprendre le cadre général de l'invention, on a représenté à la fig. 1 un métier à tisser tel qu'il en existe actuellement, et qui comprend une série de fils de chaîne 10 disposés parallèlement les uns aux autres et se dévidant à partir d'une bobine ou »ensouple« 12 sur laquelle ils ont été enroulés préalablement à l'opération de tissage. Les fils de chaîne côte-à-côte sont amenés en une nappe plane 14 à l'endroit du tissage, c'est-à-dire à l'endroit où l'on va insérer les fils de trame successifs perpendiculaires aux fils de chaîne et passant au-dessus de certains fils de chaîne et au-dessous de certains autres de manière à réaliser un entrecroisement et une imbrication des fils de trame et des fils de chaîne; la configuration de cet entrecroisement varie éventuellement à chaque fil de trame inséré de sorte que l'on peut réaliser un motif de tissage désiré par la programmation de cet entrecroisement.

Chaque fil de trame inséré par une navette 16 est plaqué contre les fils déjà insérés, c'est-à-dire contre le font de la nappe de tissu 18 déjà fabriqué, par un peigne de tissage 20 qui peut se déplacer d'avant en arrière longitudinalement.

Le tissu 18 fabriqué s'enroule sur une autre bobine ou »ensouple« 22.

Pour réaliser une configuration d'entrecroisement particulière de fils de trame et de fils de chaîne, on prévoit une mécanique 24 de levée de fils de chaîne qui est capable de soulever individuellement chacun des fils de chaîne et qui est couplée à des moyens de programmation non représentés qui commandent cette mécanique à chaque pas de tissage pour choisir ceux des fils de chaîne qu'il faut soulever à ce pas. Le fil de trame est inséré entre les fils de chaîne soulevés et les fils de chaîne non soulevés.

A la fig. 2, on voit en vue transversale une représentation de l'ouverture entre les fils de chaîne, avec un fil de chaîne 10 soulevé et un fil de chaîne 10' non soulevé, le tissu 18 déjà formé, la navette de tissage 16 qui entraîne le fil de trame 26 en se déplaçant perpendiculairement aux fils de chaîne sur un chemin de glissement 27. Chaque fil de chaîne passe dans un oeilleton ou maille 28 fixé à un fil de levée (ou arcade) respectif 30, ce fil de levée étant accroché d'un côté à la mécanique de levée 24 et de l'autre côté à un contre-poids, ressort ou autre moyen de tension; chaque fil de levée 30 peut être soulevé individuellement par la mécanique 24 pour lever le fil de chaîne passant dans sa maille 28 respective.

A la fig. 3, on voit le système d'accrochage de fils de levée selon l'invention. Il comprend une poulie 32 montée à rotation autour d'un axe fixe 34. Le fil 30 passe dans une gorge 36 de la poulie et il est accroché à la poulie, par exemple grâce à un renflement 38 de retenue à son extrémité, renflement qui empêche que le fil ne s'échappe d'un perçage dans lequel il passe.

De préférence, comme on le voit sur la fig. 3, le fil 30 passe en-dessous de la poulie dans un perçage formé dans un guide fixe 40 qui comporte une série de tels perçages pour positionner correctement côte à côte chacun des fils de levée descendant d'une poulie respective. Ce guide 40 remplace la planche d'empoutage supérieure prévue jusqu'à maintenant dans les mécaniques de levée de type Jacquard. En bas du fil de levée 30, on voit la maille 28 dans laquelle passe le fil de chaîne respectif 10, et en-dessous du fil de chaîne, le fil de levée 30 passe encore dans un autre guide fixe 42, percé régulièrement comme le guide 40 pour positionner également en bas les fils de levée. Le système de tension du fil est désigné par la référence 44.

La fig. 4 représente schématiquement la poulie en coupe transversale. Cette poulie comprend en fait dans le cas présent pratiquement seulement un peu plus d'un quart de poulie compte tenu de la hauteur de fil qui est à soulever, ce qui facilite l'insertion de moyens d'entraînement de la poulie au niveau de l'axe de celle-ci. La poulie est en fait réalisée par deux flasques parallèles 46 et 48 entre lesquels est placé, autour de l'axe 34 de la poulie, un pignon denté 50 dont la denture se situe entre les flasques. La gorge 36 est réalisée en prévoyant une partie de forme circulaire 52 formant entretoise entre les flasques 46 et 48.

L'entraînement en montée ou en descente de la poulie se fait grâce à la couronne dentée 50 visible également à la fig. 3, cette couronne dentée coopérant avec deux crémaillères à mouvement linéaire 54 et 56 passant chacune d'un côté de la couronne dentée 50 et travaillant en opposition de phase, c'est-à-dire que lorsque la crémaillère 54 est poussée, la crémaillère 56 est tirée et réciproquement, afin que la rotation de la poulie dans un sens s'effectue par poussée de l'une des crémaillères et que sa rotation dans l'autre sens s'effectue par poussée de l'autre crémaillère. Les crémaillères 54 et 56 ont une forme de plaque mince, dentée à leur extrémité tournée vers la couronne 50, et elles s'insèrent entre les flasques 46 et 48, ce qui est possible du fait qu'on a prévu que la poulie ne s'étend que sur une portion un peu supérieure à un quart de cercle, ou plus exactement du fait que la partie formant entretoise 52 et gorge 36 ne s'étend que sur cette portion d'un peu plus d'un quart de cercle, les flasques eux-mêmes pouvant s'étendre sur toute une surface circulaire.

Le rayon de la gorge 36 est choisi compte tenu de la hauteur dont il faut soulever chaque fil de chaîne (10 à 15 centimètres environ), de façon qu'une rotation de la poulie sur un angle d'environ un quart de tour provoque la levée du fil sur la hauteur désirée.

Comme on peut le voir sur la fig. 3, les moyens de mise en rotation de la poulie (crémaillères 54 et 56) sont disposés du côté de la poulie opposé au côté où le fil de levée arrive sur la poulie de manière que pratiquement le fil de levée se situe complètement à l'extrémité (dans le sens longitudinal des fils de chaîne) de l'élément de mécanique de levée de ce fil, l'espace au-delà du point de tangence entre le fil 30 et la poulie étant laissée libre pour le passage éventuel d'autres fils de chaîne. Les seuls éléments faisant légèrement saillie au-delà du fil 30 sont d'une part les bords d'extrémité des flasques 46 et 48 délimitant la gorge 36, et d'autre part l'extrémité du guide 40.

A la fig. 5 on a représenté comment on pouvait assembler côte à côte une pluralité de poulies 32 correspondant chacune à la levée d'un fil respectif 30. Toutes les poulies sont montées sur un axe commun 34 qui est porté par un bâti 58 portant également le guide 40. Le bâti 58 est un bâti pour un module comprenant un certain nombre de poulies juxtaposées avec leurs systèmes d'entraînement en rotation individuels respectifs. Ce module est monté sur une charpente générale de la mécanique de levée, et en l'occurence, le bâti 58 comprend deux flasques 60 percés chacun de deux ouvertures pour le passage de deux guides transversaux dont l'un, 62 est visible sur la vue de face de la fig. 5, et l'autre 64 est visible sur les autres figures. Le module porté par un bâti 58 est monté coulissant sur les guides 62 et 64 et peut donc se déplacer parallèlement au plan des fils de chaîne et perpendiculairement à la direction longitudinale de ces derniers.

A la fig. 6 on a représenté plus en détail un élément individuel complet de la mécanique de traction et de descente d'un fil de levée 30.

Le fil 30 représenté en position basse ici, est accroché à la poulie 32 et passe dans le guide 40 placé sous la poulie, dans un perçage situé dans l'alignement de la tangente verticale à la gorge 36 de la poulie.

Les crémaillères 54 et 56 d'entraînement de la poulie 32 sont portées à l'extrémité de biellettes respectives 66 et 68 portant des rainures de guidage horizontales coopérant avec des tétons de guidage liés au bâti fixe 60 portant la poulie et son mécanisme d'actionnement, de manière que les biellettes 66 et 68 puissent se déplacer parallèlement l'une à l'autre et sensiblement perpendiculairement à la direction d'arrivée du fil 30 en étant placées de l'autre côté de la poulie par rapport à ce fil 30. Les mouvements des deux biellettes 66 et 68 sont liés complètement l'un à l'autre par l'intermédiaire de la couronne dentée de la poulie 32, et ces mouvements sont toujours en opposition de phase, puisque les crémaillères 54 et 56 engrènent de part et d'autre de la couronne dentée de la poulie.

Les biellettes 66 et 68 sont constituées par des plaques minces pouvant pénétrer entre les flasques de la poulie 32. Leurs extrémités respectives 70 et 72 du côté opposé à la poulie et aux crémaillères 54 et 56 constituent des surfaces de poussée sur lesquelles peut venir s'appliquer l'extrémité 14 d'un bras de poussée 76 capable de se déplacer en va-et-vient dans la direction de guidage des biellettes 66 et 68.

Le bras de poussée 76 est guidé par une rainure 78 et un téton 80 pour pouvoir se déplacer dans cette direction, mais il peut également osciller dans un sens transversal à cette direction, sous l'effet d'un moyen de déviation du bras de poussée, pour pouvoir s'orienter soit dans une position où son mouvement de va-et-vient amène son extrémité 74 en regard de l'extrémité 70 de la biellette 66, sans toucher l'extrémité 72 de la biellette 68, soit dans une position où son mouvement de va-et-vient amène son extrémité 74 en regard de la surface de poussée 72 de la biellette 68 sans toucher l'extrémité 70 de la biellette 66. On prévoit de préférence qu'un ressort de rappel 82 agit sur le bras de poussée 74 pour le ramener en permanence dans l'une des deux positions, par exemple la première, de sorte que si le moyen de déviation de bras n'est pas actionné, c'est la biellette 66 qui pourra être repoussée, tandis que si le moyen de déviation de bras est actionné, il agira à l'encontre du ressort 82 pour déplacer )'e::trémité 74 vers la surface de poussée 72 de la biellette 68.

Le mouvement de va-et-vient du bras de poussée 76 est provoqué par un arbre d'entraînement 84 qui tourne en permanence et qui comporte à sa périphérie une denture interrompue 86 capable d'engrener avec une crémaillère dentée 88 prévue sur le bras de poussée 76, le bras 76 étant soumis à l'action d'un ressort de rappel 90 prenant appui sur le bâti 60 et tendant à le maintenir en arrière, écarté des surfaces de poussée 70 et 72 des biellettes.

Lorsque l'arbre 84 tourne, la portion de denture interrompue 86 vient à un moment engrener avec la crémaillère 88 et fait avancer le bras 76 à l'encontre du ressort 90. Dès que la portion de denture interrompue 86 se termine, le bras revient en arrière sous l'action du ressort 90, en attente d'un nouveau passage d'une portion de denture interrompue 86. Plusieurs portions de dentures peuvent être prévues sur une circonférence de l'arbre 84, pourvu que ces portions de dentures soient séparées d'un intervalle suffisant pour permettre le retour en arrière du bras de poussée 76 avant le passage de la portion de denture suivante.

L'arbre d'entraînement 84 est bien entendu synchronisé avec le mouvement d'avance pas à pas du tissu et donc des moyens de passage des fils de trame de manière que le bras de poussée 74 subisse un va-et-vient complet à chaque pas de tissage, l'un des mouvements servant à la levée éventuelle d'un fil de chaîne, et l'autre au retour éventuel de ce fil de chaîne. Dans l'exemple représenté, deux portions de denture 86 sont prévues, et l'arbre 84 fait donc un demitour à chaque pas de tissage.

Les moyens de déviation du bras de poussée 76 sont constitués par un électro-aimant 92 dont l'armature mobile 94 porte une lame 96 présentant à son extrémité 98 une surface biseautée susceptible de prendre, selon que l'électroaimant est actionné ou non. L'une au moins amène la surface biseautée sur le trajet d'une pièce 100 solidaire du bras de poussée pour dévier en conséquence le mouvement de ce dernier et amener son extrémité 74 en regard de l'une des biellettes 66 et 68. Ici, lorsque l'électro-aimant est excité, la surface biseautée vient baisser l'extrémité 74 pour l'amener en regard de la surface 72 de la biellette inférieure 68. En l'absence d'excitation de l'électro-aimant, le bras de poussée ne peut que venir s'appliquer contre la surface de poussée 70 de la biellette supérieure 66.

La pièce 100 forme un pont sur une distance suffisante au-dessus de l'extrémité 98 de la lame 100 de sorte qu'une fois que cette pièce 100 s'est engagée soit au-dessus soit au-dessous de l'extrémité 98, elle y reste pendant toute la durée du trajet du bras de poussée en direction des biellettes, ce qui permet de n'exciter l'électro- aimant que pendant le début d'un cycle de va-et-vient du bras 76, afin de réduire la consommation d'énergie électrique par les électroaimant au cours des cycles de tissage.

Le bras de poussée 76, comme les biellettes 66 et 68, est constitué par une plaque d'épaisseur faible pour avoir un encombrement latéral aussi petit que possible, et de préférence, le bras de poussée y compris la partie 100 qui forme pont au-dessus de la lame 98, a une épaisseur sensiblement de l'ordre de l'épaisseur de la poulie et est disposé dans un plan aligné avec celui de la poulie.

Le couplage du bras de poussée 76 avec l'une ou l'autre des biellettes se fait à volonté grâce à l'électro-aimant 92 qui est bien entendu commandé par les moyens de programmation du métier à tisser.

Etant donné que dans certains cas, on souhaite pouvoir garder un fil de chaîne levé pendant plusieurs pas de tissage consécutifs, on prévoit selon l'invention que les biellettes 66 et 68 peuvent être maintenues par un système de positionnement bistable dans la dernière position où elles ont été mises par le bras de poussée 76, de façon qu'au pas de tissage suivant les biellettes restent dans la même position sans être actionnées à nouveau par le bras de poussée 76 s'il n'y a pas lieu de modifier la position du fil de chaîne considéré.

Le système de positionnement bistable est simplement constitué par un ressort 102 fixé au bâti 60 et coopérant avec des crans 104 et 106 prévus sur au moins une biellette et définissant les deux positions angulaires que la poulie est susceptible de prendre, position de levée ou position de retour de fil de chaîne; l'extrémité du ressort 102 est susceptible de s'engager dans l'un des crans 104 et 106 et exerce alors sur les biellettes une friction suffisante dans le sens longitudinal pour empêcher la rotation de la poulie vers son autre position angulaire stable, par exemple sous l'effet de la tension du fil de levée 30.

La fig. représente une vue de dessus d'un groupe d'éléments de mécanisme d'actionnement de plusieurs poulies 32 situées côte à côte. On dispose en effet de préférence les poulies et leurs mécanismes respectifs en modules compacts comportant par exemple une vingtaine ou une trentaine de poulies juxtaposées, tous les éléments de mécanisme étant rejetés en arrière des poulies, c'est-à-dire du côté opposé au côté où arrivent les fils de levée 30.

Le bâti 58 déjà mentionné est le bâti sur lequel sont montés les divers éléments de mécanisme et les poulies respectives. On prévoit de préférence que ce bâti 58 n'est pas fixe par rapport à l'ensemble de la charpente de la mécanique mais qu'au contraire les modules peuvent être déplacés latéralement les uns par rapport aux autres: on constitue une rangée de modules montés sur des barres parallèles 62 et 64 déjà mentionnées en référence à la fig. 5 et on peut faire coulisser ces modules sur les barres de manière à les rapprocher ou les écarter les uns des autres selon la densité de fils de chaîne désirée pour le tissage.

Comme on peut le voir sur la fig. 7, les poulies 32 d'un module sont toutes montées sur un axe commun 34 de sorte que les bords antérieurs des poulies sont aligné et que tous les fils de levée 30 se situent dans un même plan tout à fait à l'avant du module (seul le bord avant du guide 40 débordant légèrement au-delà du plan des fils 30 puisque ces fils passent dans les perçages du guide 40).

A la fig. 8 on a représenté pour la clarté de la description la manière selon laquelle agit le moyen de déviation du bra de poussée 76: aux fig. 8a et 8b, l'électro-aimant n'est pas excité et son armature mobile tombe dans une position où l'extrémité biseautée 98 n'est pas sur le trajet de la partie 100 solidaire du bras de poussée. Celui-ci se déplace donc dans une première direction vers laquelle il est sollicité par son ressort 82; dans cette direction il peut venir toucher l'extrémité de la biellette supérieure 66 mais non celle de la biellette inférieure 68. Aux fig. c et d, l'électro-aimant est excité et la surface biseautée 98 de l'armature mobile vient sur le trajet de la partie 100 et force le bras 76 à se déplacer vers le bas au cours de son mouvement d'avance. Dans cette nouvelle position, l'extrémité du bras de poussée 76 peut venir appuyer sur la biellette 68 mais non sur la biellette 66. Il faut comprendre de toute façon que le bras de poussée ne pousse sur une biellette 66 ou 68 que si cette biellette n'a pas déjà été repoussée, au demi-pas de tissage précédent, par le bras de poussée. On a ainsi décrit en référence aux figures précédentes un mode d'exécution de mécanisme de levée de fils de chaîne dans lequel chaque fil de levée 30 est accroché à une poulie qui est entraînée en rotation par des biellettes et des crémaillères agissant sur une couronne dentée de cette poulie. On peut comprendre qu'il est possible également de ne pas accrocher directement le fil de levée 30 à la poulie mais de le faire passer sur la gorge de la poulie pour le renvoyer sur une direction en arrière du côté d'arrivée du fil 30 sur la poulie, le fil étant ensuite accroché à un mécanisme de traction individuelle, la poulie ne servant que de renvoi de direction pour le fil 30: par exemple, les biellettes 66 et 68 peuvent ne pas agir sur une couronne dentée de la poulie mais simplement sur une couronne dentée indépendante située entre les biellettes 66 et 68 pour solidariser en opposition de phase leurs mouvements respectifs, le fil de levée 30 étant accroché à l'extrémité de l'une des biellettes après avoir tourné autour de la poulie d'un angle d'environ 90°. On notera qu'il est alors nécessaire de prévoir que la gorge de la poulie s'étende sur au moins une demi-circonférence et de préférence une circonférence complète, alors que dans le cas précédent un quart de circonférence suffisait.

On peut à la limite prévoir, compte tenu des matériaux à faible coefficient de friction existant actuellement que la poulie 32 est, dans ce dernier mode de réalisation où elle sert simplement de renvoi d'angle, un galet fixe par exemple en téflon sur lequel le fil de levée 30 peut glisser sans frottement en étant tiré par une biellette rejetée en arrière du galet par rapport au côté d'arrivée du fil 30. Dans ce dernier cas, il suffit de prévoir un galet ayant une gorge s'étendant sur un quart de circonférence environ pour permettre au fil 30 d'arriver dans cette gorge vergicale- ment et d'être renvoyé horizontalement pour être accroché à l'une des biellettes en arrivant dans l'alignement de la direction de déplacement longitudinal de celle-ci, un engrenage étant encore prévu pour assurer une solidarisation en opposition de phase des mouvements des deux biellettes.

L'utilisation de poulies ou galets de renvoi de direction de traction des fils de levée dans une direction sensiblement perpendiculaire à la direction d'arrivée de ces fils permet de disposer un très grand nombre de mécanismes individuels de levée associés chacun à une poulie respective, sans interférence entre les multiples fils de levée et ces éléments de mécanisme, ceci grâce à l'agencement qui va maintenant être décrit en référence à la fig. 9.

La fig. 9 représente la construction globale de la mécanique de levée des fils de chaîne 10 qui arrivent en nappe depuis la bobine 12 et qui s'enroulent après tissage sur une bobine 22, chaque fil de chaîne pouvant être levé par un fil de levée respectif 30 descendant de la mécanique de levée. La mécanique de levée comprend une charpente générale 110 qui porte essentiellement deux ensembles mobiles 112 et 114 portant chacun une série de rangées de modules de plusieurs éléments de mécaniques de levée individuelle de fils. Les fils de levée 30 sont suspendus à partir des poulies des modules de chaque série 112 et 114 et ces fils de levée passent entre les deux ensembles mobiles 112 et 114, la direction de mobilité des ensembles 112 et 114 l'un par rapport à l'autre étant la direction générale des fils de chaîne et cette mobilité étant prévue simplement pour permettre d'écarter les ensembles l'un par rapport à l'autre et permettre le passage d'un homme entre les ensembles en vue de l'entretien et de la réparation des fils de levée et des éléments de la mécanique.

Sur la fig. 9, on a représenté en pointillés l'ensemble 112 écarté de l'ensemble 114, et en traits pleins l'ensemble 112 rapproché de l'ensemble 114. On peut voir également sur la fig. 9 que les modules des séries 112 et 114 sont tournés en sens opposé, de sorte qu'ils se font face et que les fils de levée qui sont suspendus à eux se situent bien entre les deux ensembles mobiles, les éléments de mécanique étant rejetés à l'extérieur de l'intervalle entre les fils de levée qui se font face.

Chaque ensemble mobile comprend une série de plusieurs rangées de modules tels que ceux de la fig. 7, les rangées étant superposées et chaque rangée comprenant plusieurs modules portés par des barres parallèles communes 62 et 64 sur lesquelles les modules peuvent coulisser comme on l'a déjà dit.

Les rangées superposées de modules sont décalées légèrement progressivement les unes par rapport aux autres dans une direction parallèle aux fils de chaîne, le décalage étant fait d'ailleurs en sens inverse pour les deux séries des ensembles 112 et 114. Ce décalage est fait dans un sens tel que les poulies d'une rangée ont leur côté d'arrivée de fils de levée immédiatement en retrait du côté d'arrivée de fils de levée des poulies de la rangée immédiatement au-dessus. Ainsi, les poulies en vis-à-vis sont proches les unes des autres en haut de la charpente générale 110 et elles s'écartent progressivement en descendant, les poulies de la rangée inférieure étant les plus écartées les unes des autres dans la direction des fils de chaîne.

Le but de ce décalage progressif, qui peut exister aussi bien dans le cas où un seul ensemble 112 est prévu que dans le cas où deux ensembles 112 et 114 sont prévus, est de faire en sorte que non seulement les fils de levée ne se situent pas tous dans un même plan mais dans des plans légèrement décalés qui facilitent la séparation des fils les uns des autres, mais aussi que les fils venant des rangées supérieures ne tombent pas sur des parties de la mécanique de levée des fils des rangées qui sont au-dessous, le décalage se faisant toujours dans le même sens d'une rangée à la rangée immédiatement au-dessous.

Le décalage progressif ne doit pas être trop important d'une rangée à la rangée suivante pour ne pas réaliser un trop grand étalement (dans la direction des fils de chaîne) des points de levée des fils de chaîne. Le décalage progressif doit cependant être suffisant pour éviter toute interférence entre les fils de levée provenant d'une rangée et les fils de levée provenant de la rangée immédiatement inférieure: il faut en particulier prévoir un décalage au moins suffisant pour qu'un fil de levée 30, passant dans un guide 40 qui correspond à ce fil, ne vienne pas toucher le bord antérieur d'un guide 40 (ou les bords antérieurs des flasques des poulies) de la rangée immédiatement en-dessous de la rangée considérée.

A titre d'exemple, on peut prévoir 25 rangées de poulies sur chacun des ensembles en vis-à-vis, chaque rangée comprenant 10 modules coulissant et chaque module comprenant 28 poulies. Cependant, l'invention permet d'augmenter encore ce nombre aussi bien en augmentant le nombre des modules juxtaposés latéralement qu'en augmentant le nombre des rangées superposées.

Il doit d'ailleurs être entendu que la description qui précède n'a été donnée qu'à titre d'exemple et qu'elle ne limite nullement le domaine de l'invention dont on ne sortirait pas en remplaçant les détails d'exécution décrits par tous autres équivalents dans le cadre défini par les revendications.

## Revendications

1. Métier à tisser industriel comportant un système d'avance d'une pluralité de fils de chaîne (10) disposés en nappe (14), une mécanique de levée sélective (24) des fils de chaîne choisis, couplée à des moyens de programmation du choix des fils de chaîne à lever, et un système d'insertion (16) de fil de trame entre les fils de chaîne soulevés et la nappe de fils de chaîne non soulevés, la mécanique de levée de fils de chaîne comportant une pluralité de fils de levée tendus de part et d'autre de la nappe de fils de chaîne et pourvus chacun d'une maille (28) dans laquelle passe un fil de chaîne respectif (10), caractérisé en ce que chaque fil de levée (30) s'enroule dans la gorge (36) d'une poulie respective (32) pourvue de moyens de déplacement individuels (54, 56) pour la faire tourner d'un angle correspondant à la hauteur de levée désirée du fil (30) dont l'extrémité est fixée dans la gorge (36), ces moyens (54, 56) étant disposés du côté opposé au côté où le fil de levée (30) est fixé sur la poulie (32) par rapport au plan vertical passant par l'axe de cette dernière, et en ce que les poulies (32) sont disposées en rangées étagées en hauteur au-dessus de la nappe (14) de fils de chaîne (10), les rangées successives étant décalées légèrement, progressivement d'un étage à l'autre.

2. Métier à tisser selon la revendication 1, caractérisé en ce que le décalage des rangées successives est réalisé dans une direction parallèle aux fils de chaîne (10).

3. Métier à tisser selon la revendication 2, caractérisé par le fait que deux séries de rangées se faisant vis-à-vis sont prévues, les poulies (32) et leurs moyens de déplacement (54, 56) étant tournés en sens inverse pour les deux séries, les côtés d'arrivée des fils de levée (30) des poulies (32) de la première série faisant face aux côtés d'arrivée des fils de levée de celles de la deuxième série, et les décalages progressifs des rangées de poulies dans la direction des fils de chaîne (10) se faisant dans des sens opposés pour les rangées respectives des deux séries.

4. Métier à tisser selon l'une des revendications 1 à 3, caractérisé par le fait qu'il est prévu un moyen d'entraînement (34) commun pour plusieurs poulies (32) et des moyens (76-92) de couplage et de découplage individuel entre chaque poulie et le moyen d'entrinement, aptes à autoriser ou non la mise en rotation de la poulie respective en vue de la levée d'un fil de chaîne (10), l'ensemble des moyens individuels de couplage et découplage étant commandé par les moyens de programmation.

5. Métier à tisser selon la revendication 4, caractérisé par le fait que le moyen (92) de couplage et découplage individuel est apte à coupler les moyens de déplacements (54, 56) à la poulie (32) correspondante soit en provoquant une rotation de la poulie (32) dans un premier sens jusqu'à une position de levée du fil (30) soit en provoquant une rotation de la poulie dans un deuxième sens jusqu'à une position de retour du fil de chacune (10), le choix étant effectué par les moyens de programmation.

6. Métier à tisser selon l'une des revendications 4 et 5, caractérisé par le fait qu'il est prévu un système de positionnement bistable (102) de la poulie (32) pour la maintenir dans l'une des deux positions angulaires où elle a été mise à la suite d'un actionnement du moyen de couplage (92), seul un nouvel actionnement du moyen de couplage (92), dans un sens de déplacement de la poulie vers l'autre position angulaire, étant susceptible de provoquer une rotation de la poulie (32).

7. Métier à tisser selon la revendication 6, caractérisé par le fait que le système de positionnement bistable (102) comprend au moins deux crans (104, 106) ou ergots de positionnement de la poulie (32) ou de parties (54, 56) liées à la rotation de la poulie (32), ces crans ou ergots coopérant avec un bâti (58) fixe pour définir les deux positions angulaires stables de la poulie, et un moyen de friction (102) agissant entre le bâti (58) et la poulie (32) ou les parties (54, 56) liées à la rotation de la poulie (32).

8. Métier à tisser selon l'une des revendications 4 à 7, caractérisé par le fait que les moyens (76-92) de couplage comprennent un bras de poussée (76) subissant un mouvement de va-et-vient avec une possibilité d'oscillation dans un sens transversal à la direction de va-et-vient, un moyen (92) de déviation du bras, actionnable par les moyens de programmation, étant prévu pour orienter la direction de déplacement du bras, deux surfaces de poussée (72-70) étant prévues en regard d'une extrémité (74) du bras de poussée (76), ces surfaces (72, 70) étant liées à la rotation de la poulie (32) d'une manière telle que la poulie tourne dans un sens lorsque le bras de poussée (76) repousse la première surface (72) de poussée et qu'elle tourne dans l'autre sens lorsque le bras (76) repousse la seconde surface (70) de poussée.

9. Métier à tisser selon la revendication 8, caractérisé par le fait que les surfaces de poussée (72, 70) sont situées chacune à l'extrémité d'une biellette respective (56, 54) dont l'autre extrémité est liée à la poulie, cette autre extrémité étant située d'un côté de l'axe (34) de la poulie (32) pour l'une des biellettes et diamétralement opposée pour l'autre.

10. Métier à tisser selon la revendication 9, caractérisé par le fait que les biellettes (54, 56) comportent à ladite autre extrémité une crémaillère coopérant avec un pignon denté (50) au centre de la poulie (32), les deux crémaillères étant diamétralement opposées par rapport à l'axe (34) de la poulie (32) et du pignon (50) et les biellettes étant montées à coulissement sensiblement dans la direction générale de va-et-vient du bras de poussée (76), par rapport à un bâti fixe (58) portant l'axe (34) de la poulie (32).

11. Métier à tisser selon l'une des revendications 8 à 10, caractérisé par le fait que le moyen de déviation (92) comprend une lame (96) solidaire de l'armature mobile (94) d'un électro- aimant (92), cette lame (96) présentant à une extrémité une surface biseautée et étant susceptible de prendre, selon que l'électro-aimant est actionné ou non, deux positions dont l'une au moins amène la surface biseautée sur le trajet d'une pièce (100) solidaire du bras de poussée (76) pour dévier en conséquence le mouvement de ce dernier.

12. Métier à tisser selon la revendication 11, caractérisé par le fait que le bras de poussée (76) est soumis à l'action d'un ressort (82) agissant dans la direction transversale d'oscillation du bras (76) pour le ramener dans une position correspondant à l'une des deux directions de déplacement de son extrémité.

13. Métier à tisser selon l'une des revendications 11 et 12, caractérisé par le fait que l'électro- aimant (92) n'est excité que pendant une partie d'un cycle de va-et-vient du bras de poussée (76), son actionnement étant interrompu après que le bras de poussé ait été engagé définitivement dans la direction correspondant à cet actionnement.

14. Métier à tisser selon l'une des revendications 8 à 13, caractérisé par le fait que le bras de poussée (76) comporte une crémaillère (88), que les moyens d'entraînement comportent un arbre (84) tournant en permanence, cet arbre portant en regard de la crémaillère (88) du bras de poussée (76) un pignon (84) à denture (86) interrompue, et qu'il est prévu un moyen (90) de retour du bras (76) à une position initiale après chaque déplacement de bras par les moyens d'entraînement.

15. Métier à tisser selon la revendication 14, caractérisé par le fait que le moyen de retour du bras de poussée est un ressort (90) agissant dans la direction longitudinale du va-et-vient du bras (76), ce ressort agissant lorsque l'arbre d'entraînement (84) arrive dans une position où la crémaillère (88) du bras (76) est en regard d'une zone d'interruption de denture du pignon (84) de l'arbre.

16. Métier à tisser selon l'une des revendications 8 à 15, caractérisé par le fait que chaque poulie (32) comprend deux flasques (46, 48) rapprochés, que le bras de poussée (76) est constitué par une plaque d'épaisseur sensiblement inférieure à l'épaisseur de la poulie et disposée dans un plan situé entre les flasques de la poulie.

## Patentansprüche

1. Industrielle Webmaschine mit einem Vorschubsystem für mehrere Kettfäden (10), die in einer Ebene (14) angeordnet sind, mit einer Schaftmaschine zum wahlweisen Anheben (24) der ausgewählten Kettfäden, die an Programmiermittel zur Auswahl der zu hebenden Kettfäden angeschlossen ist, und einem System zum Einlegen (16) des Schußfadens zwischen die angehobenen Kettfäden und die Ebene der nicht angehobenen Kettfäden, wobei die Schaftmaschine zum Heben der Kettfäden mehrere gespannte Hebefäden beiderseits der Kettfädenebene aufweist, deren jener mit einer Öse (28) versehen ist, durch die ein entsprechender Kettfaden (10) läuft, dadurch gekennzeichnet, daß sich jeder Hebefaden (30) in der Nut (36) einer entsprechenden Seilscheibe (32) aufrollt, welche mit individuellen Verschiebemitteln (54, 56) versehen ist, die sie um einen Winkel drehen lassen, der der gewünschten Hubhöhe des Fadens (30) entspricht, dessen Ende in der Nut (36) befestigt ist, wobei diese Mittel (54, 56) von der Seite ausgehend zu der gegenüberliegenden Seite, wo der Hebefaden (30) auf der Seilscheibe (32) befestigt ist, angeordnet sind, und zwar in bezug auf die senkrechte Ebene, die durch die Achse dieser Seilscheibe läuft, und daß die Seilscheiben (32) in höhenmäßig abgestuften Reihen oberhalb der Ebene (14) der Kettfäden (10) angeordnet sind, wobei die aufeinanderfolgenden Reihen von einer Stufe zur anderen in zunehmendem Maße leicht verschoben sind.

2. Webmaschine nach Anspruch 1, dadurch gekennzeichnet, daß die Verschiebung der aufeinanderfolgenden Reihen in einer Richtung parallel zu den Kettfäden (10) erfolgt ist.

3. Webmaschine nach Anspruch 2, dadurch gekennzeichnet, daß zwei Gruppen von sich gegenüberliegenden Reihen vorgesehen sind, wobei die Seilscheiben (32) und ihre Verschiebemittel (54, 56) im umgekehrten Sinn zu den beiden Gruppen gedreht werden, daß die Zulaufseiten der Hebefäden (30) der Seilscheiben (32) der ersten Gruppe den Zulaufseiten der Hebefäden der zweiten Gruppe gegenüberliegen, und daß die aufeinanderfolgenden Verschiebungen der Seilscheibenreihen in Richtung der Kettfäden (10) für die entsprechenden Reihen der beiden Gruppen im entgegengesetzten Sinn stattfinden.

4. Webmaschine nach einem der Ansprüche 1 bis 3, dadurch gekennzeichnet, daß ein Antriebsmittel (34) für mehrere Seilscheiben (32) vorgesehen ist, und daß zwischen jeder Seilscheibe und dem Antriebsmittel Mittel (76-92) zum individuellen Kuppeln und Entkuppeln vorhanden sind, die die entsprechende Seilscheibe zum Anheben eines Kettfadens (10) in Umdrehung versetzen können, und daß die Gesamtheit der einzelnen Kupplungs- und Entkupplungsmittel durch Programmsteuermittel steuerbar ist.

5. Webmaschine nach Anspruch 4, dadurch gekennzeichnet, daß das Mittel (92) zum individuellen Kuppeln und Entkuppeln die Verschiebungsmittel (54, 56) mit der entsprechenden Seilscheibe (32) kuppeln kann, wobei es entweder die Seilscheibe (32) in einer ersten Richtung bis zu einer Hubstellung des Fadens (30) in Drehung versetzt oder das Drehen der Seilscheibe in einer zweiten Richtung bis zu einer Rückkehrstellung des Kettfadens (10) bewirkt, wobei die Auswahl durch die Programmsteuermittel erfolgt.

6. Webmaschine nach einem der Ansprüche 4 und 5, dadurch gekennzeichnet, daß ein System zur bistabilen Einstellung (102) der Seilscheibe (32) vorgesehen ist, um sie in einer von zwei Winkelstellungen zu halten, in die sie durch die Betätigung des Kupplungsmittels (92) gebracht worden ist, wobei nur eine neue Betätigung des Kupplungsmittels (92) in einem Verschiebungssinn der Seilscheibe in Richtung der anderen Winkelstellung geeignet ist, eine Drehung der Seilscheibe (32) zu bewirken.

7. Webmaschine nach Anspruch 6, dadurch gekennzeichnet, daß das System zur bistabilen Einstellung (102) wenigstens zwei Kerben (104, 106) oder Positionierungsanschläge für die Seilscheibe (32) oder Teile (54, 56) besitzt, die an die Drehung der Seilscheibe (32) gebunden sind, wobei die Kerben oder Anschläge mit einem festen Rahmen (58) zusammenwirken, um die beiden stabilen Winkelstellungen der Seilscheiben festzulegen, und daß zwischen dem Rahmen (58) und der Seilscheibe (32) oder den Teilen (54, 56), die an die Drehung der Seilscheibe (32) gebunden sind, ein Reibungsmittel (102) wirkt.

8. Webmaschine nach einem der Ansprüche 4 bis 7, dadurch gekennzeichnet, daß die Kupplungsmittel (76-92) einen Stoßarm (76) aufweisen, der einer Hin- und Herbewegung unterworfen wird mit einer Möglichkeit zum transversalen Hin- und Herschwingen, und daß ein Mittel (92) zum Ablenken des Arms vorgesehen ist, das durch die Programmsteuermittel betätigbar ist und zur Ausrichtung der Verschiebungsrichtung des Arms dient, wobei ferner zwei Stoßflächen (72, 70) in bezug auf das eine Ende (74) des Stoßarms (76) vorhanden sind, die an die Drehung der Seilscheibe (32) so gebunden sind, daß die Seilscheibe sich in einer Richtung dreht, wenn der Stoßarm (76) die erste Stoßfläche (72) zurückstößt, und die sich in der anderen Richtung dreht, wenn der Arm (76) die zweite Stoßfläche (70) zurückstößt.

9. Webmaschine nach Anspruch 8, dadurch gekennzeichnet, daß jede der Stoßflächen (72, 70) am Ende einer entsprechenden Stange (56, 54) angeordnet ist, deren anderes Ende mit der Seilscheibe verbunden ist, wobei dieses andere Ende für die eine Stange in Richtung auf die Achse (34) der Seilscheibe (32) angeordnet ist und diametral entgegengesetzt angeordnet ist für die andere Stange.

10. Webmaschine nach Anspruch 9, dadurch gekennzeichnet, daß die Stangen (54, 56) an dem genannten anderen Ende eine Zahnstange bilden, die mit einem Zahnradritzel (50) im Mittelpunkt der Seilscheibe (32) zusammenwirkt, wobei die beiden Zahnstangen in bezug auf die Achse (34) der Seilscheibe (32) und des Zahnradritzels (50) diametral gegenüberliegen und die Stangen leicht gleitend in Richtung der Hin- und Herbewegung des Stoßarms (76) in bezug auf einen festen Rahmen (58) gelagert sind, der die Achse (34) der Seilscheibe (32) trägt.

11. Webmaschine nach einem der Ansprüche 8 bis 10, dadurch gekennzeichnet, daß die Ablenkmittel (92) einen Hebeschaft (96) aufweisen, der mit einem beweglichen Anker (94) eines Elektromagneten (92) fest verbunden ist, und der an seinem einen Ende eine abgeschrägte Oberfläche aufweist und je nachdem, ob der Elektromagnet erregt wird oder nicht, zwei Stellungen einnehmen kann, von denen wenigstens eine die abgeschrägte Oberfläche auf die Bahn eines Teils (100) führt, das mit dem Stoßarm fest verbunden ist, um dadurch eine Ablenkung der Bewegung des letzteren zu bewirken.

12. Webmaschine nach Anspruch 11, dadurch gekennzeichnet, daß der Stoßarm (76) der Wirkung einer Feder (82) ausgesetzt ist, die in Richtung der transversalen Schwingungen des Arms (76) wirkt, um ihn in eine Stellung zurückzuführen, welche einer der beiden Verschiebungsrichtungen seines Endes entspricht.

13. Webmaschine nach einem der Ansprüche 11 und 12, dadurch gekennzeichnet, daß der Elektromagnet (92) nur während eines Teils des Hin- und Herbewegungszyklus des Stoßarms (76) erregt wird, wobei seine Erregung unterbrochen wird, nachdem der Stoßarm endgültig in der Richtung in Eingriff gebracht ist, die dieser Erregung entspricht.

14. Webmaschine nach einem der Ansprüche 8 bis 13, dadurch gekennzeichnet, daß der Stoßarm (76) eine Zahnstange (88) aufweist, daß die Antriebsmittel eine sich ständig drehende Welle (84) aufweisen, die gegenüber der Zahnstange (88) des Stoßarms (76) ein unterbrochen verzahntes (86) Ritzelrad (84) trägt, und daß ein Mittel (90) zum Zurückholen des Arms (76) in eine Ausgangsstellung nach jeder durch die Antriebsmittel erfolgten Verschiebung des Arms vorhanden ist.

15. Webmaschine nach Anspruch 14, dadurch gekennzeichnet, daß das Rückführmittel des Stoßarms eine Feder (90) ist, die in Längsrichtung der Hin- und Herbewegung des Arms (76) wirkt und die ihre Wirkung entfaltet, sobald die Antriebswelle (84) in eine Stellung gelangt, in der die Zahnstange (88) des Arms (76) gegenüber der Unterbrechungszone der Verzahnung des Ritzelrades (84) der Welle liegt.

16. Webmaschine nach einem der Ansprüche 8 bis 15, dadurch gekennzeichnet, daß jede Seilscheibe (32) zwei parallele Flansche (46, 48) aufweist, und daß der Stoßarm (76) von einer Platte gebildet wird, die wesentlich dünner ist als die Seilscheibe dick ist und sich in einer Ebene befindet, die zwischen den flanschen der Seilscheibe liegt.

## Claims

1. Industrial loom comprising a system for advancing a plurality of warp yarns (10) disposed in a layer (14), a mechanism (24) for the selective raising of the warp yarns chosen, which mechanism is linked to means for programming the choice of the warp yarns to be raised, and a system of insertion (16) of weft yarn between the raised warp yarns and the layer of unraised warp yarns, the mechanism for raising the warp yarns having a plurality of lift threads tensioned on both sides of the sheet of warp yarns and each being provided with a loop (28) into which passes a respective warp yarn (10), characterized in that each lift thread (30) is wrapped in the slot (36) of a respective pulley (32) provided with individual means of displacement (54, 56) to turn said pulley through an angle corresponding to the desired height of raising of the thread (30) whose extremity is secured in the slot (36), these means (54, 56) being situated on the side opposite the side where the lift thread (30) is secured to the pulley (32) relative to the vertical plane passing through the axis of the latter, and in that the pulleys (32) are arranged in tiers staggered in height above the layer (14) of warp yarns (10), the seccessive rows being slightly staggered progressively from one level to the next.

2. Loom according to claim 1, characterized in that the staggering of the successive rows is effected in a direction parallel to the warp yarns (10).

3. Loom according to claim 2, characterized in that two series of rows disposed opposite each other are provided, the pulleys (32) and their means of displacement (54, 56) being turned in opposite directions for the two series, the delivery sides of the lift threads (30) of the pulleys (32) of the first series being opposite the delivery sides of the lift threads of those of the second series, and the progressive staggering of the rows of pulleys in the direction of the warp yarns (10) being in opposite directions for the respective rows of the two series.

4. Loom according to one of claims 1 to 3, characterized in that a drive means (34) is provided which is common to several pulleys (32) and means (76-92) are provided of individual coupling and decoupling between each pulley and the drive means, which latter means are capable of permitting or not permitting the rotation of the respective pulley for the purpose of raising a warp yarn (10), the whole of the individual means of coupling and decoupling being controlled by the programming means.

5. Loom according to claim 4, characterized in that the means (92) of individual coupling and decoupling is able to couple the means of displacing (54, 56) to the corresponding pulley (32) either by causing a rotation of the pulley (32) in a first direction until a raised position of the thread (30) is reached or by causing a rotation of the pulley in a second direction until a return position of the warp yarn (10) is reached, the choice being made by the programming means.

6. Loom according to one of claims 4 and 5, characterized in that a system of bistable positioning (102) of the pulley (32) is provided to retain the pulley in one of the two angular positions in which it has been placed as a result of the action of the means of coupling (92), only one new action of the means of coupling (92), in a direction of displacement of the pulley towards the other angular position, being capable of causing a rotation of the pulley (32).

7. Loom according to claim 6, characterized in that the system of bistable positioning (102) comprises at least two notches (104, 106) or lugs for positioning of the pulley (32) or parts (54, 56) linked to the rotation of the pulley (32), these notches or lugs co-operating with a fixed frame to define the two stable angular positions of the pulley, and a friction means (102) acting between the frame (58) and the pulley (32) or the parts (54, 56) linked to the rotation of the pulley (32).

8. Loom according to one of claims4 to 7, characterized in that the means (76-92) of coupling comprise a thrust arm (76) which undergoes a reciprocating movement with the possiblility of oscillation in a direction transverse to the reciprocating direction, a means (92) of deflecting the arm, which means can be activated by the programming means, being provided to set the direction of displacement of the arm, two thrust surfaces (72-70) being provided opposite one extremity (74) of the thrust arm (76), these surfaces being linked to the rotation of the pulley (32) in such a manner that the pulley turns in one direction when the thrust arm (76) pushes the first thrust surface (72) and that it turns in the other direction when the thrust arm (76) pushes the second thrust surface (70).

9. Loom according to claim 8, characterized in that the thrust surfaces (72, 70) are each situated at the end of a respective link rod (56, 54) whose other extremity is connected to the pulley, this other extremity being situated at one side of the axis (34) of the pulley (32) for one of the link rods and being situated diametrically opposite for the other.

10. Loom according to claim 9, characterized in that the link rods (54,56) have, at the said other extremity, a toothed rack working in conjunction with a toothed pinion (50) at the centre of the pulley (32), the two toothed racks being diametrically opposed relative to the axis (34) of the pulley (32) and of the pinion (50) and the link rods being slidably mounted effectively in the general direction of reciprocation of the thrust arm (76) relative to a fixed frame (58) which carries the axis (34) of the pulley (32).

11. Loom according to one of claims 8 to 10, characterized in that the means of deflection (92) comprises a plate (96) integral with the mobile armature (94) of an electro-magnet (92), this plate (96) presenting a bevelled surface at one extremity and being capable of taking up, depending upon whether or not the electro-magnet is activated, two positions, at least one of which leads the vebelled face along the path of a part (100) integral with the thrust arm (76) so as to deflect the movement of the latter as a consequence.

12. Loom according to claim 11, characterized in that the thrust arm (76) is subject to the action of a spring (82) acting in the transverse direction of oscillation of the arm (76) to take it into a position corresponding to one of the two directions of displacement of its extremity.

13. Loom according to one of claims 11 and 12, characterized in that the electro-magnet (92) is excited only during a part of a cycle of reciprocation of the thrust arm (76), its activation being interrupted after the thrust arm has been definitively engaged in the direction corresponding to this activation.

14. Loom according to one of claims 8 to 13, characterized in that the thrust arm (76) has a toothed rack (88), that the drive means comprises a permanently turning shaft (84), this shaft having opposite the toothed rack (88) of the thrust arm (76) a pinion (84) with interrupted toothing (86), and that a means (90) is provided of returning the arm (76) to an initial position after each deflection of the arm by the drive means.

15. Loom according to claim 14, characterized in that the means of returning the thrust arm is a spring (90) acting in the longitudinal direction of the oscillation of the arm (76), this spring acting when the drive shaft (84) arrives in a position where the toothed rack (88) of the arm (76) is facing a zone of interruption of the toothing of the pinion (84) of the shaft.

16. Loom according to one of claims 8 to 15, characterized in that each each pulley (32) comprises two adjacent lateral edges (46, 48), and that the thrust arm (76) consists of a plate of a thickness significantly less than the thickness of the pulley and disposed in a plane situated between the lateral edges of the pulley.
